# EUROPÄISCHE PATENTSCHRIFT

(11) **EP 2 237 694 B1**
(45) Veröffentlichungstag und Bekanntmachung des Hinweises auf die Patenterteilung: **25.04.2012**
(21) Anmeldenummer: 09709031.0
(22) Anmeldetag: 21.01.2009
(51) Int. Cl.: A44B 18/00

(54) **HAFTVERSCHLUSSTEIL**
TOUCH-AND-CLOSE FASTENER PART
PIÈCE DE FERMETURE PAR CONTACT

(30) Priorität: 08.02.2008 DE 102008008104
(43) Veröffentlichungstag der Anmeldung: 13.10.2010
(73) Patentinhaber: Gottlieb Binder GmbH & Co. KG, 71088 Holzgerlingen (DE)
(72) Erfinder: TUMA, Jan, 71083 Mönchberg (DE); EFE, Metin, 71134 Aidlingen (DE)
(74) Vertreter: Bartels, Martin Erich Arthur
(86) Internationale Anmeldenummer: PCT/EP2009/000346
(87) Internationale Veröffentlichungsnummer: WO 2009/097965

(56) Entgegenhaltungen:
- DE-A1- 4 441 095
- DE-A1-102006 015 145

## Beschreibung

Die Erfindung betrifft ein Haftverschlussteil, bestehend aus einem flächenhaften Träger, aus dem, insbesondere durch Stanzen oder Schneiden, als Verhakungselemente jeweils ein Hauptflügel mit mindestens einem daran befindlichen Nebenflügel erhaltbar sind, der den Hauptflügel am Träger abstützt, wobei der Hauptflügel um eine Biegelinie, die einen ersten Verbindungsbereich zum Träger bildet, in eine Funktionsstellung über den Träger hochstellbar ist.

Ein Haftverschlussteil dieser Art ist bereits in DE 44 41 095 C2 offenbart. Dank der Nebenflügel, die zur Erhöhung der Strukturfestigkeit der Hauptflügel beitragen, welche an ihrem Endbereich die eigentlichen pilz- oder hakenförmigen Verhakungselemente bilden, eignen sich derartige Haftverschlussteile zur Herstellung von Haftverschlüssen, die für rauhe Betriebsbedingungen geeignet sind, beispielsweise zur Verankerung von Schleifscheiben oder groben Faserfliesen bei Schleifmaschinen oder Bodenpflegegeräten. Derartige, auf Kunststoffbasis hergestellte Haftverschlüsse können jedoch in solchen Anwendungsfällen, wo neben hohen mechanischen Belastungen auch thermische Belastungen gegeben sind, wegen der fehlenden Temperaturstabilität nicht eingesetzt werden. Um die Vorteile der bewährten Haftverschlusssysteme auf Kunststoffbasis, wie sie für eine Vielzahl von Anwendungsgebieten weiteste Verbreitung gefunden haben, auch in solchen Anwendungsfällen zu nutzen, bei denen Kunststoff-Haftverschlüsse nicht einsetzbar sind, ist es Stand der Technik, vgl. DE 10 2006 015 145 A1, eine Art metallischen Haftverschluss auszubilden, indem die Verhakungselemente aus einem metallischen Träger, beispielsweise aus einer temperaturfesten Metallegierung wie Edelstahl, ausgeschnitten und hochgestellt werden. Derartige Befestigungssysteme ermöglichen eine schnelle und einfache Montage von Drittbauteilen, ohne dass ein Bedarf an zusätzlichen Halterungsvorrichtungen und deren Betätigung durch spezielle Werkzeuge erforderlich wäre. An das Betriebsverhalten derartiger Befestigungssysteme sind jedoch besondere Anforderungen zu stellen, insbesondere muss eine ausreichend große Haltekraft vorhanden sein, um betreffende Bauteile gegen auftretende statische oder dynamische (Schwingungen) Lastkräfte zu sichern.

Im Hinblick hierauf liegt der Erfindung die Aufgabe zugrunde, ein Haftverschlussteil, das aus Hauptflügel und Nebenflügel bestehende Verhakungselemente aufweist, zur Verfügung zu stellen, bei dem eine besonders feste und sichere Verankerung der Verhakungselemente am Träger gewährleistet ist.

Erfindungsgemäß ist diese Aufgabe durch ein Haftverschlussteil gelöst, das die Merkmale des Patentanspruches 1 in seiner Gesamtheit aufweist.

Demgemäß besteht eine wesentliche Besonderheit der Erfindung darin, dass der zumindest eine am jeweiligen Hauptflügel befindliche Nebenflügel so gestaltet und angeordnet ist, dass er eine am Träger anliegende Verbindungsfläche bildet, durch die ein weiterer zweiter Verbindungsbereich am Träger gebildet wird. Durch eine solche flächenhafte Anbindung der Verhakungselemente am Träger und die dadurch bewirkte Erhöhung der Strukturfestigkeit sind derartige Haftverschlussteile für Einsatzgebiete geeignet, bei denen große Haftkräfte und hohe Widerstandsfähigkeit erforderlich sind. Insbesondere eignen sich derartige Haftverschlussteile für die Realisierung metallischer Haftverschlüsse, die für Einsatzzwecke vorgesehen sind, bei denen hohe mechanische und/oder thermische Belastungen auftreten.

Bei besonders vorteilhaften Ausführungsbeispielen weist der Hauptflügel an seinem an den Träger angrenzenden Fußteil ein Nebenflügelpaar in Form von je einem sich an den einen und an den anderen Seitenrand des Fußteiles anschließenden streifenartigen Fortsatzes auf. Dadurch sind die Verbindungsflächen zueinander seitlich versetzt und dadurch besonders für die Einleitung von durch Biegemomente erzeugte Kräfte in den Träger geeignet.

Vorzugsweise ist die Anordnung so getroffen, dass das Fußteil sich mit zueinander divergierend verlaufenden Seitenrändern zu der Biegelinie hin verbreitert, um die es aus der Trägerebene hochgestellt ist, wobei die die Nebenflügel bildenden Fortsätze durch Verlängerungen der divergierenden Seitenränder bildende, die Biegelinie beidseits begrenzende Einschnitte im Träger gebildet sind.

Bei derartiger Anordnung der Fortsätze können diese um zweite Biegelinien, die sich an die Enden der Biegelinie des Fußteiles seitlich anschließen, unter den Träger umgelegt, entlang der Unterseite des Trägers bis zu einem Durchbruch des Trägers geführt und an dritten Biegelinien durch den Durchbruch des Trägers hindurch nach oben auf den Träger umgelegt sein. Dadurch ergibt sich eine Gesamt-Verbindungsfläche, bestehend aus der unterhalb des Trägers befindlichen Anlagefläche und zuzüglich der Anlagefläche auf der Oberseite des Trägers durch die auf diesen umgelegten Endabschnitte der Fortsätze.

Bei alternativen Ausführungsbeispielen, bei denen sich die Verbindungsflächen zwischen den die Nebenflügel bildenden Fortsätzen und dem Träger zur Gänze an dessen Unterseite befinden, ist die Anordnung so getroffen, dass die an der Unterseite des Trägers anliegenden Abschnitte der Nebenflügel durch einen zugeordneten, aus dem Träger ausgeschnittenen Hilfsflügel überdeckt und in Anlage an der Unterseite des Trägers gehalten sind.

Diesbezüglich kann die Anordnung so getroffen sein, dass die Hilfsflügel durch Ausschnitte des Trägers derart gebildet sind, dass die ausgeschnittenen Hilfsflügel um vierte Biegelinien, die sich entlang des Endrandes der an der Unterseite des Trägers anliegenden Nebenflügel erstrecken, umgelegt und auf die Nebenflügel aufgelegt werden können.

Bei der Herstellung des erfindungsgemäßen Haftverschlussteiles lassen sich Hauptflügel mit Fußteil sowie die Nebenflügel durch einen einzigen Ausschnitt des Trägers mit einer einzigen Schnittlinie ausbilden, die bis auf die die Biegelinie am Fußteil bildende Verbindungsstelle mit dem Träger ununterbrochen ist. Dadurch eröffnet sich die Möglichkeit der einfachen und rationellen Fertigung, bei der vor den Biegevorgängen, die für das Hochstellen und Umlegen der Flügelteile durchgeführt werden, lediglich ein einziger Schneid- oder Stanzschritt zur Bildung von Haupt- und Nebenflügeln erforderlich ist, gegebenenfalls kombiniert mit einem Schneid- oder Stanzvorgang zur Bildung von Hilfsflügeln.

Wie bereits erwähnt, eignet sich das erfindungsgemäße Haftverschlussteil insbesondere zur Bildung eines metallischen Haftverschlusses, wobei ein geeigneter metallischer Träger vorgesehen ist, beispielsweise ein Stahlblech aus einer für den vorgesehenen Anwendungszweck geeigneten Stahllegierung.

Bei besonders vorteilhaften Ausführungsbeispielen sind an den Verbindungsflächen jeweils Verbindungsstellen vorgesehen, beispielsweise durch Kleben oder durch Punktschweißen, wobei vorzugsweise derartige Verbindungsstellen auch zwischen Hilfsflügeln und den von ihnen bedeckten Bereichen der Nebenflügel vorgesehen sind.

Nachstehend ist die Erfindung anhand von in der Zeichnung dargestellten Ausführungsbeispielen im einzelnen erläutert. Es zeigen:
- Fig. 1 eine zur Verdeutlichung des Funktionsprinzips der Erfindung in starker Vergrößerung dargestellte perspektivische Schrägansicht lediglich eines Teilabschnittes eines Trägers mit einem einzigen Verhakungselement, bestehend aus einem Hauptflügel und einem Nebenflügelpaar gemäß einem ersten Ausführungsbeispiel der Erfindung, wobei der Endabschnitt des in der Fig. sichtbaren Nebenflügels noch nicht endgültig umgelegt ist;
- Fig. 2 eine der Fig. 1 entsprechende Schrägansicht, wobei der sichtbare Nebenflügel in der endgültig umgelegten Position gezeigt ist;
- Fig. 3 eine gegenüber Fig. 1 und 2 weniger stark vergrößert dargestellte Draufsicht eines Trägerabschnittes mit Schnittlinien zur Bildung eines Verhakungselementes eines zweiten Ausführungsbeispieles des erfindungsgemäßen Haftverschlussteiles;
- Fig. 3a bis 3l in perspektivischer Schrägansicht jeweils schematische Darstellungen aufeinanderfolgender Arbeitsschritte der Herstellung des zweiten Ausführungsbeispieles und
- Fig. 4 eine in entsprechender Vergrößerung dargestellte perspektivische Schrägansicht des Trägerabschnittes mit fertiggestelltem Verhakungselement des Haftverschlussteiles des zweiten Ausführungsbeispieles.

Nachstehend ist die Erfindung anhand von Ausführungsbeispielen erläutert, bei denen das Haftverschlussteil zur Bildung eines metallischen Haftverschlusses vorgesehen ist und dementsprechend ein metallischer Träger 1 vorgesehen ist. Je nach vorgesehenem Einsatzzweck kann es sich um ein Stahlblech, beispielsweise aus einer hochtemperaturfesten Edelstahllegierung, handeln, wobei die Blechdicke entsprechend gewählt ist, beispielsweise in einem Bereich von 0,1 bis 2 mm. Durch Schneiden oder Stanzen mit einer Schnittlinie 3 ist der Umriß von Verhakungselementen 5 gebildet, die jeweils aus einem Hauptflügel 7 und einem Paar von mit dem Hauptflügel 7 einstückig zusammenhängenden Nebenflügel 9 bestehen, von denen in Fig. 1 und 2 lediglich einer sichtbar ist, während der zweiten Nebenflügel 9 bei der Blickrichtung der Darstellungen von Fig. 1 und 2 durch einen ein Teildreieck bildenden, nach unten verbreiterten Fußteil 11 des Hauptflügels 7 verdeckt ist. Dieser Fußteil 11 ist mit dem Träger 1 über eine gerade Biegelinie 13 verbunden, um die der Hauptflügel 7 aus der Ebene des Trägers 1 hochgestellt ist. Wie aus Fig. 1 und 2 zu ersehen ist, ist für die Bildung von Hauptflügel 7 und Nebenflügel 9 lediglich eine einzige Schnittlinie 3 erforderlich, die ohne Unterbrechung bis zu den Enden der Biegelinie 13 verläuft, also lediglich durch die Biegelinie 13 unterbrochen ist. Das obere Kopfteil 15 ist pilzkopfartig gestaltet, um als wirksames Verankerungsteil des gebildeten Verhakungselementes 5 zu dienen.

Die Nebenflügel 9 sind durch Fortsätze gebildet, die sich am Fußteil 11 an beiden Seitenrändern 17 anschließen, und zwar sind sie durch Einschnitte 19 des Trägers 1 gebildet, die die Form eines teilweisen Rechtecks haben, deren eine Langseite jeweils eine Verlängerung des angrenzenden Seitenrandes 17 des Fußteiles 11 bildet. Die Einschnitte 19 sind durch zweite Biegelinien 21 geschlossen, die jeweils seitliche Verlängerungen der Biegelinie 13 bilden, an der das Fußteil 11 mit dem Träger 1 zusammenhängt. Wie Fig. 1 und 2 zeigen, sind die Nebenflügel 9 um die zweiten Biegelinien 21 unter die Unterseite des Trägers 1 umgelegt und an der Unterseite des Trägers 1 bis zu einem schlitzförmigen Durchbruch 23 geführt, durch den die jeweiligen Endteile 25 der Nebenflügel 9 nach oben durchgesteckt sind. Fig. 1 zeigt den Zustand, bei dem die Endteile 25 zwar durch die Durchbrüche 23 hindurch gesteckt, jedoch noch nicht um eine am Durchbruch 23 befindliche dritte Biegelinie 27 auf die Oberseite des Trägers 1 umgelegt sind. Diesen Fertigzustand zeigt Fig. 2, wo die Endteile 25 der Nebenflügel 9 auf der Oberseite des Trägers 1 aufliegen.

Wie ersichtlich, bilden die Nebenflügel 9 großflächige Verbindungsflächen für die Verankerung des Hauptflügels 7 am Träger 1. Durch den divergierenden Verlauf der Einschnitte 19 und damit der dadurch gebildeten Nebenflügel 9, sind letztere gegenüber dem Zentralbereich des Fußteiles 11 nach den Seiten hin abgespreizt, so dass die Abstützung und Verankerung seitlich außerhalb der Schnittlinie 3 und daher in einem für die Einleitung der Lastkräfte günstigen Bereich des Trägers 1 erfolgt. An den Verbindungsflächen zum Träger 1, also entlang der Nebenflügel 9 unterhalb des Trägers 1 sowie zwischen den Endteilen 25 und der Oberseite des Trägers 1, befinden sich jeweils Verbindungsstellen durch Punktschweißen oder Kleben.

Fig. 3 und 4 zeigen ein abgewandeltes Ausführungsbeispiel. Wie am besten aus Fig. 3 und 3a ersichtlich ist, sind im Träger 1 außer der Schnittlinie 3, die den Hauptflügel 7 und das Paar der Nebenflügel 9 bildet und bis auf die Biegelinie 13 am Fußteil 11 ununterbrochen ist, zusätzliche Schnittlinien 29 vorhanden, die Ausschnitte 31 umgrenzen, die an vierten Biegelinien 33 mit dem Träger 1 zusammenhängen. Diese Ausschnitte 31 dienen der Bildung von Hilfsflügeln 35, siehe Fig. 3d. Diese Fig. 3d zeigt den Träger 1, gesehen auf dessen Unterseite 37. Dabei ist der Zustand dargestellt, bei dem die Nebenflügel 9 zunächst um die Biegelinien 21 so umgelegt sind, dass sie an der Unterseite 37 des Trägers 1 hochstehen. Ebenfalls zeigt Fig. 3d, dass um die Biegelinien 33 die Hilfsflügel 35 ebenfalls an der Unterseite 37 des Trägers 1 hochgestellt, jedoch noch nicht umgelegt sind. Ausgehend vom Zustand der Fig. 3a ist dies durch die Abfolge der Fertigungsschritte der Fig. 3a, 3b und 3c erfolgt, nämlich im Zusammenwirken von einem Niederhalter 39 und Stempeln 41, 43, 45 und 47, siehe Fig. 3a bis 3c, jeweils gesehen auf die Unterseite 37 des Trägers 1.

Fig. 3e bis 3g zeigen, bei Blickrichtung jeweils ebenfalls auf die Unterseite 37 des Trägers 1, das Hochstellen des Hauptflügels 7 aus der Oberseite 49 des Trägers 1, die in Fig. 4 sichtbar ist. Dies erfolgt, siehe Fig. 3e bis 3g, mittels abgeschrägtem Stempel 51 und Gegenhalter 53, wobei ausgehend von dem Zustand der Fig. 3e und 3f sowohl der Hauptflügel 7 um die Biegelinie 13 gebogen wird, als auch die Hilfsflügel 9 um ihre Biegelinien 21 an die Unterseite 37 des Trägers 1 angelegt werden, da die Nebenflügel 9 durch die Schwenkbewegung des Hauptflügels 7 mitgenommen werden. Fig. 3h zeigt den Zustand, bei dem die Nebenflügel 9 an der Unterseite 37 des Trägers anliegen, die Hilfsflügel 35 jedoch noch nicht um ihre Biegelinien 33 umgelegt und über die Nebenflügel 9 gelegt sind. Dies geschieht gemäß Fig. 3i bis 3k mittels Stempeln 55, wodurch der in Fig. 3l dargestellte Fertigzustand erhalten wird, bei dem allerdings die Unterseite 37 des fertig gestellten Haftverschlussteiles zu sehen ist. Demgegenüber zeigt Fig. 4 ebenfalls den Fertigzustand, wobei jedoch die Oberseite 49 des Trägers 1 sichtbar ist. Wie der Vergleich der Fig. 3I und 4 am besten verdeutlicht, befinden sich bei dem Ausführungsbeispiel der Fig. 3 und 4 sämtliche Verbindungsflächen zwischen den Nebenflügeln 9 und dem Träger 1 an dessen Unterseite 37, wobei die Nebenflügel 9 entlang der Unterseite 37 anliegen und von den Hilfsflügeln 35 überdeckt sind. Im Unterschied hierzu sind beim Ausführungsbeispiel gemäß Fig. 1 und 2 Verbindungsflächen an Unterseite 37 und Oberseite 49 des Trägers 1 vorhanden, nämlich durch die entlang der Unterseite 37 verlaufenden Abschnitte der Nebenflügel und deren durch die Durchbrüche 23 hindurch nach oben auf die Oberseite 49 umgelegten Endteile 25. Wie bereits erwähnt, sind an sämtlichen Verbindungsflächen Verbindungsstellen vorgesehen, wie auch zwischen Hilfsflügeln 35 und Nebenflügeln 9.

## Patentansprüche

1. Haftverschlussteil, bestehend aus einem flächenhaften Träger (1), aus dem, insbesondere durch Stanzen oder Schneiden, als Verhakungselemente (5) jeweils ein Hauptflügel (7) mit mindestens einem daran befindlichen Nebenflügel (9) erhaltbar sind, der den Hauptflügel (7) am Träger (1) abstützt, wobei der Hauptflügel (7) um eine Biegelinie (13), die einen ersten Verbindungsbereich zum Träger (1) bildet, in eine Funktionsstellung über den Träger (1) hochstellbar ist, **dadurch gekennzeichnet, dass** der zumindest eine Nebenflügel (9) eine einen weiteren zweiten Verbindungsbereich darstellende, am Träger (1) anliegende Verbindungsfläche bildet.

2. Haftverschlussteil nach Anspruch 1, **dadurch gekennzeichnet, dass** der Hauptflügel (7) an seinem an den Träger (1) angrenzenden Fußteil (11) ein Nebenflügelpaar in Form von je einem sich an den einen und an den anderen Seitenrand (17) des Fußteiles (11) anschließenden streifenartigen Fortsatzes aufweist.

3. Haftverschlussteil nach Anspruch2, **dadurch gekennzeichnet, dass** das Fußteil (11) sich mit zueinander divergierend verlaufenden Seitenrändern (17) zu der Biegelinie (13) hin verbreitert, um die es aus der Trägerebene hochgestellt ist, und dass die die Nebenflügel (9) bildenden Fortsätze durch Verlängerungen der divergierenden Seitenränder (17) bildende, die Biegelinie (13) beidseits begrenzende Einschnitte (19) im Träger (1) gebildet sind.

4. Haftverschlussteil nach Anspruch 3, **dadurch gekennzeichnet, dass** die die Nebenflügel (9) bildenden Fortsätze zur Bildung der vergrößerten Verbindungsflächen am Träger (1) um zweite Biegelinien (21), die sich an die Enden der Biegelinie (13) des Fußteiles (11) seitlich anschließen, unter den Träger (1) umgelegt, entlang der Unterseite (37) des Trägers (1) bis zu einem Durchbruch (23) des Trägers (1) geführt und an dritten Biegelinien (27) durch den Durchbruch (23) des Trägers (1) hindurch nach oben auf den Träger (1) umgelegt sind.

5. Haftverschlussteil nach Anspruch 4, **dadurch gekennzeichnet, dass** die an der Unterseite (37) des Trägers (1) anliegenden Abschnitte der Nebenflügel (9) durch einen zugeordneten, aus dem Träger (1) ausgeschnittenen Hilfsflügel (35) überdeckt und in Anlage an der Unterseite (37) des Trägers (1) gehalten sind.

6. Haftverschlussteil nach Anspruch 5, **dadurch gekennzeichnet, dass** die Hilfsflügel (35) durch Ausschnitte (31) des Trägers (1) derart gebildet sind, dass die ausgeschnittenen Hilfsflügel (35) um vierte Biegelinien (33), die sich entlang des Endrandes der an der Unterseite (37) des Trägers (1) anliegenden Nebenflügel (9) erstrecken, umgelegt und auf die Nebenflügel (9) aufgelegt werden können.

7. Haftverschlussteil nach einem der Ansprüche 1 bis 6, **dadurch gekennzeichnet, dass** Hauptflügel (7) mit Fußteil (11) sowie die-Nebenflügel (9) durch einen einzigen Ausschnitt des Trägers (1) mit einer einzigen Schnittlinie (3) gebildet sind, die bis auf die die Biegelinie (13) am Fußteil (11) bildende Verbindungsstelle mit dem Träger (1) ohne Unterbrechung ist.

8. Haftverschlussteil nach einem der Ansprüche 1 bis 7, **dadurch gekennzeichnet, dass** es zur Bildung eines metallischen Haftverschlusses einen metallischen Träger (1) aufweist.

9. Haftverschlussteil nach einem der Ansprüche 4 bis 8, **dadurch gekennzeichnet, dass** an den Verbindungsflächen Verbindungsstellen, insbesondere durch Kleben oder Punktschweißen, ausgebildet sind.

10. Haftverschlussteil nach Anspruch 9, **dadurch gekennzeichnet, dass** auch zwischen Hilfsflügeln (35) und den von ihnen bedeckten Bereichen der Nebenflügel (9) Verbindungsstellen ausgebildet sind.

## Claims

1. A touch-and-close fastener part, consisting of a two-dimensional backing (1) from which a main limb (7) with at least one secondary limb (9) located thereon can respectively be obtained as hooking elements (5), particularly by punching or cutting, which secondary limb supports the main limb (7) on the backing (1), where the main limb (7) can be raised into a working position over the backing (1) around a bending line (13) which forms a first connecting region to the backing (1), **characterised in that** the at least one secondary limb (9) forms a connecting surface which adjoins the backing (1) and which constitutes another second connecting region.

2. The touch-and-close fastener part according to Claim 1, **characterised in that** the main limb (7) on its foot part (11) adjoining the backing (1) has a pair of secondary limbs in the form of one strip-like extension at a time which adjoins either side edge (17) of the foot part (11).

3. The touch-and-close fastener part according to Claim 2, **characterised in that** the foot part (11) with side edges (17) which run divergently to one another widens toward the bending line (13) around which it is raised out of the plane of the backing, and that the extensions which form the secondary limbs (9) are formed by notches (19) on the backing (1) which border the bending line (13) on both sides and which form projections of the diverging side edges (17).

4. The touch-and-close fastener part according to Claim 3, **characterised in that** the extensions which form the secondary limbs (9) for forming the enlarged connecting surfaces on the backing (1) are guided along the underside (37) of the backing (1) as far as an opening (23) of the backing (1) around second bending lines (21) which laterally adjoin the ends of the bending line (13) of the foot part (11), displaced to under the backing (1), and are displaced up onto the backing (1) on third bending lines (27) through the opening (23) in the backing (1).

5. The touch-and-close fastener part according to Claim 4, **characterised in that** the sections of the secondary limbs (9) adjoining the underside (37) of the backing (1) are overlapped by an assigned auxiliary limb (35) which has been cut out of the backing (1) and are kept in contact with the underside (37) of the backing (1).

6. The touch-and-close fastener part according to Claim 5, **characterised in that** the auxiliary limbs (35) are formed by cut-outs (31) of the backing (1) such that the cut-out auxiliary limbs (35) can be displaced around fourth bending lines (33) which extend along the end edge of the secondary limbs (9) which adjoin the underside (37) of the backing (1) and can be placed on the secondary limbs (9).

7. The touch-and-close fastener part according to any of Claims 1 to 6, **characterised in that** the main limbs (7) with the foot part (11) and the secondary limbs (9) are formed by a single cut-out of the backing (1) with a single cutting line (3) which is uninterrupted as far as the connecting site to the backing (1), which site forms the bending line (13) on the foot part (11).

8. The touch-and-close fastener part according to any of Claims 1 to 7, **characterised in that** it has a metal backing (1) for forming a metal touch-and-close fastener.

9. The touch-and-close fastener part according to any of Claims 4 to 8, **characterised in that** connecting sites are formed, particularly by adhesive bonding or spot welding, on the connecting surfaces.

10. The touch-and-close fastener part according to Claim 9, **characterised in that** connecting sites are also formed between auxiliary limbs (35) and the regions of the secondary limbs (9) covered by them.

## Revendications

1. Partie de fermeture autoagrippante constituée d'un support (1) s'étendant suivant une surface, à partir duquel peuvent être obtenues, notamment par estampage ou par découpage, comme éléments (5) d'accrochage, respectivement une aile (7) principale ayant au moins une aile (9) secondaire qui s'y trouve et qui soutient l'aile (7) principale sur le support (1), l'aile (7) principale, qui forme autour d'une ligne (13) de pliage une première zone de liaison au support (1) étant réglable en hauteur au-dessus du support, (1) pour venir dans une position de fonctionnement, **caractérisée en ce que** la au moins une aile (9) secondaire forme une surface de liaison, qui représente une deuxième autre zone de liaison et qui s'applique au support (7).

2. Partie de fermeture autoagrippante suivant la revendication 1, **caractérisée en ce que** l'aile (7) principale comporte sur son pied (11) voisin du support (1) une paire d'ailes secondaires sous la forme de respectivement un prolongement de type en bande se raccordant à l'un et à l'autre bord (17) latéral du pied (11).

3. Partie de fermeture autoagrippante suivant la revendication 2, **caractérisée en ce que** le pied (11) s'élargit vers la ligne (13) de pliage par des bords (17) latéraux divergents l'un de l'autre, ligne (13) autour de laquelle il est relevé hors du plan du support, et **en ce que** les prolongements formant les ailes (9) secondaires sont formés dans le support (1) par des entailles (19) prolongeant les bords (17) latéraux divergents et délimitant des deux côtés la ligne (13) de pliage.

4. Partie de fermeture autoagrippante suivant la revendication 3, **caractérisée en ce que** les prolongements formant les ailes (9) secondaires sont, pour la formation des surfaces de liaison agrandies sur le support (1), repliés sous le support (1) autour de deuxièmes lignes (21) de pliage, qui se raccordent latéralement aux extrémités de la ligne (13) de pliage du pied (11), sont guidés le long de la face (37) inférieure du support (1) jusqu'à une traversée (23) du support (1) et sont repliés vers le haut sur le support (1) sur des troisièmes lignes (27) de pliage en passant dans la traversée (23) du support (1).

5. Partie de fermeture autoagrippante suivant la revendication 4, **caractérisée en ce que** les segments, s'appliquant à la face (37) inférieure du support (1), des ailes (9) secondaires sont recouverts par une aile (35) auxiliaire associée et découpée dans le support (1) et sont maintenus en contact avec la face (37) inférieure du support (1).

6. Partie de fermeture autoagrippante suivant la revendication 5, **caractérisée en ce que** les ailes (35) auxiliaires sont formées par des découpes (31) du support (1), de manière à ce que les ailes (35) auxiliaires découpées puissent être repliées autour de quatrièmes lignes (33) de pliage, qui s'étendent le long du bord d'extrémité des ailes (9) secondaires s'appliquant à la face (37) inférieure du support (1), et puissent être appliquées sur les ailes (9) auxiliaires.

7. Partie de fermeture autoagrippante suivant l'une des revendications 1 à 6, **caractérisée en ce que** l'aile (7) principale ayant un pied (11) ainsi que les ailes (9) secondaires sont formées par une découpe unique du support (1) ayant une ligne (3) de coupe unique, qui, à l'exception du point de liaison avec le support (1), formant la ligne (13) de pliage au pied (11), est sans interruption.

8. Partie de fermeture autoagrippante suivant l'une des revendications 1 à 7, **caractérisée en ce que**, pour la formation d'une fermeture autoagrippante métallique, elle a un support (1) métallique.

9. Partie de fermeture autoagrippante suivant l'une des revendications 4 à 8, **caractérisée en ce que** des points de liaison sont formés sur les surfaces de liaison, notamment par collage ou par soudure par point.

10. Partie de fermeture autoagrippante suivant la revendication 9, **caractérisée en ce que** des points de liaison sont formés aussi entre des ailes (35) auxiliaires et les parties des ailes (9) secondaires qui en sont recouvertes.
